# EUROPÄISCHE PATENTSCHRIFT

(11) **EP 3 181 772 B1**
(45) Veröffentlichungstag und Bekanntmachung des Hinweises auf die Patenterteilung: **18.10.2023**
(21) Anmeldenummer: 16205449.8
(22) Anmeldetag: 03.09.2010
(51) Int. Cl.: E04B 5/43, E04B 5/48, E04C 5/06, E04C 5/18

(54) **VERWENDUNG EINES BEWEHRUNGSELEMENTS FÜR EINBAUTEN IN BETONKONSTRUKTIONEN**
USE OF A REINFORCING ELEMENT FOR INSTALLATIONS IN CONCRETE STRUCTURES
EMPLOI D'UN ÉLÉMENT D'ARMURE À INTRODUIRE DANS DES CONSTRUCTIONS EN BÉTON

(30) Priorität: 08.09.2009 WO PCT/IB2009/053923
(43) Veröffentlichungstag der Anmeldung: 21.06.2017
(62) Teilanmeldung aus: 10766337.9
(73) Patentinhaber: acG Holding AG, 3422 Kirchberg (CH); Robert, André, 9445 Rebstein (CH)
(72) Erfinder: Gutzwiller, Clément, 3422 Kirchberg (CH)
(74) Vertreter: Kieffer, Valentin

(56) Entgegenhaltungen:
- EP-A1- 0 385 148
- EP-A2- 1 207 354
- DE-A1- 10 001 595
- DE-A1- 19 937 414
- DE-A1-102004 005 916
- DE-U1- 20 022 421
- DE-U1- 20 201 525
- DE-U1- 29 903 737
- DE-U1- 29 919 879
- JP-A- H0 762 793
- JP-A- H05 321 404
- JP-A- H06 322 890
- JP-A- H07 207 837
- JP-A- H08 302 902

## Beschreibung

Die vorliegende Erfindung betrifft eine Verwendung einer Vorrichtung zur Verstärkung von Betonbauten gemäß Oberbegriff des Patentanspruchs 1.

Betonkonstruktionen die als Decken, Wände und Träger eingesetzt werden, dienen unter anderen in allen modernen Bauten der Unterbringung von Medienleitungen für Wasser, Abwasser, Lüftung, Elektro und Kommunikation. Weil Lüftungsrohre normalerweise große Durchmesser aufweisen, wurden diese für Gebäude mit Klimaanlagen separat gebaut und die Lüftungskanäle vielfach rechteckig ausgestaltet, so dass sie in der Infrastruktur, z. B. in herunter gehängten Decken versteckt werden konnten. Im Zusammenhang mit dem Energiesparen, das immer mehr Anwendung findet, wurden immer mehr Rohre und Kanäle für Zwangslüftungen eingebaut. Dies bringt es mit sich, dass Lüftungsleitungen großen Querschnitts eingelegt werden müssen. Da Niemand in Privathäusern und Geschäftsgebäuden offen verlegte Leitungen schätzt, die nebst ästhetischen Mängeln auch Staubfänger und Schmutzzonen sind und die Raumhöhe vermindern, werden vermehrt Leitungen in die Betonkonstruktion eingebaut.

Allgemein werden durch fortschreitende Bedürfnisse des Komforts mehr Leerrohre für Medienleitungen wie Elektro, Audio, Heizungen und Wasser eingelegt, so dass in vielen Fällen eine akute Schwächung der Betonkonstruktionen vorliegt.

Im Umfeld solcher Medienleitungen entstehen in der Betonkonstruktion mehrere Hohlräume mit einer Längenausdehnung die oftmals große Bereiche der Betonkonstruktion durchlaufen. Dadurch wird insbesondere das Schubtragverhalten der Betonkonstruktionen massiv beeinträchtigt.

Insbesondere für das Funktionieren der Statik z. B. einer armierten Stahlbetondecke ist jedoch die Schubtragfähigkeit von entscheidender Wichtigkeit.

Bisher bekannte Durchstanzsysteme erlauben nur Verstärkungen der Betonkonstruktion im Bereich von Krafteinleitungsbereichen von Stützen und dergleichen. Sie sind nicht geeignet die Probleme, welche durch Medienleitungen verursachte Schwächungen inmitten von Betonkonstruktionen bringen, zu lösen. Dies insbesondere deshalb, weil für die ermittelte Tragfähigkeit dieser Durchstanzsysteme ein voller Betonquerschnitt ohne Einlagen (z. B. Medienleitungen) vorhanden sein muss. Solche Einlagen schaffen jedoch große Zonen ohne Tragfähigkeit. Dies müsste berücksichtigt werden, indem spezielle Vorrichtungen lokal am Ort der Schwächung eingebaut werden. Solche Vorrichtungen sind bis heute nicht bekannt.

In der DE 200 22 421 U1 ist eine Baustahlkonstruktion als Bewehrung für ein Betonplattenelement, eine Betondecke oder einen Betonfußboden mit integrierter Heiz- oder Kühlfunktion angegeben, die zumindest ein Bewehrungsgitter und daran angebrachte Träger für die Heiz- bzw. Kühlrohre aufweist.

Die Druckschrift EP 1 207 354 A2 zeigt eine Auflageleiste für eine Bewehrung für flächige Elemente aus aushärtbarem Werkstoff. Die vorgestellte Auflageleiste weist Klemmstellen auf, wo beispielsweise Leitungen oder Heiz-/Kühlrohre angeschlossen werden können.

Die Schrift DE 19937414A1 beschreibt ein Bauelement, mittels welchem Aussparungen im Stützenbereich von Flachdecken aus Stahlbeton oder Spannbeton verstärkt werden können. In dieser Schrift wird das Problem erkannt, dass die Anordnung von Aussparungen einen elementaren Einfluss auf die Tragfähigkeit der Konstruktion hat. Ebenso wird erkannt, dass die Möglichkeit bestehen muss, solche Vorrichtungen auch noch während der Bauausführung, kurz vor dem Eingießen des Betons, eingebaut werden zu können.

Diese Offenbarung betrifft nur senkrecht zur Decke und durch die Decke geführte Leitungen in unmittelbarer Stützennähe und löst die Probleme in Bezug auf Durchstanzfestigkeit. Die Problematik ist aber vielfältiger und bereitet den Baustatikern oft Probleme, weil vor Ort und zum Zeitpunkt der Abnahme und/oder Kontrolle der Armierung schwer abzuschätzen ist, wie stark die Festigkeit durch Ansammlungen von Medienleitungen und Medienleitungen großer Durchmesser, geschwächt wird und wie verfahren werden soll, wenn vermutet wird, dass die Tragfähigkeit einer Betonkonstruktion ungenügend ist. Je perfekter heute eine Installation durch den Sanitär-, den Elektro- und den Lüftungsinstallateur ausgeführt wird, desto mehr und vor allem, desto grösser werden die Anzahl und die Durchmesser der Rohre, die für die spätere Unterbringung der Medienleitungen in eine Betonkonstruktion eingebaut werden. Dem Baustatiker wird normalerweise keine Meldung gemacht, er wird vor Ort mit den Tatsachen konfrontiert und muss die Armierung in der Regel unter Zeitdruck abnehmen.

Die JPH06322890A betrifft Träger, die im Bereich von Durchgangslöchern mit Verstärkungsbewehrung versehen sind.

Bei der statischen Planung, also bei der Auslegung der Armierung einer BetonKonstruktion wird dieser Tatsache bisher allenfalls bei der Dimensionierung von Trägern Beachtung geschenkt. Für Decken und Wände vertraut man auf die normalerweise mit Sicherheiten ausgelegte Armierung. Die Leitungen werden vor dem Eingießen des Betons, aber vielfach nach der Festlegung der statisch notwendigen Armierung durch die Arbeiter vor Ort eingelegt . Dem Bauingenieur der die Statik vor dem Eingießen des Betons abnehmen muss und für deren Qualität haftet, wird bisher kein Mittel zur Verfügung gestellt, mit dem er kurzfristig, mit einfachen Mitteln und vor Ort in der Konstruktion, eine statische Verstärkung einbauen könnte.

Die vorliegende Erfindung stellt sich nunmehr die Aufgabe mit einem Bauelement die Betonkonstruktionen der eingangs genannten Art derart zu verbessern, dass in der Planungsphase Mittel zur Verfügung gestellt werden, welche lokal eingesetzt die Schwächungen durch Medienleitungen reduzieren oder gar eliminieren können. Jedoch auch Mittel zur Verfügung gestellt werden, die noch zum Zeitpunkt der Abnahme der Armierung lokal eingebaut werden können, wobei diese nach dem Eingießen des Betons die Verstärkung der Betonkonstruktion gewährleistet indem sie mittels klarem und für den Bauingenieur mittels leicht erkennbarem Kräftemodell im Bereich der Medienleitungen das Schubtragverhalten derart verstärkt, dass die Statik der Betonkonstruktion den ursprünglich durch den Baustatiker mit der Berechnung der Armierung vorgenommenen Auslegung entweder vollständig oder zumindest in Annäherung entspricht.

Diese Aufgabe löst die Verwendung einer Vorrichtung zur Verstärkung von Betonkonstruktionen mit den Merkmalen des Patentanspruches 1. Weitere erfindungsgemäße Merkmale gehen aus den abhängigen Ansprüchen hervor und deren Vorteile sind in der nachfolgenden Beschreibung erläutert.

Grundlage der Erfindung ist ein Verfahren, das dem Bauingenieur erlaubt sowohl in der Planungsphase als auch vor Ort mittels Bauelementen mit Kräftemodellen wirksame Maßnahmen zu treffen, um die konventionell bewehrte Betonkonstruktion lokal durch geeignete Mittel in der Art zu verstärken, dass die Baukonstruktion nicht durch Medienleitungen übermäßig geschwächt wird respektive, nicht unnötige Überdimensionierungen derselben zu unwirtschaftlichen Baukonstruktionen führen müssen. Zu diesem Zweck werden die in der Folge als Einbauten 20 bezeichneten Einlagen und Medienleitungen mittels Bauelementen 1,21,22,23 umgeben, welche Kräfte übertragen und klar erkennbare kraftneutrale Zonen 31 bilden. Auf jede Betonkonstruktion wirken die Schubkräfte 16,16'. Die Figuren zeigen solche Baukonstruktionen jeweils in der Horizontalen Anordnung, gelten aber für jede beliebigen Lage.

Im Folgenden werden verschiedene Kräftemodelle beschrieben. Das ZD-Kräftemodell 40 wird mittels ZD-Bauelement 21 gelöst, das SB-Kräftemodell 41 wird durch ein SB-Bauelement 22 gelöst und die /Anforderungen eines HS-Kräftemodelles 42 ermöglicht ein HS-Bauelement 23.

Das ZD-Kräftemodell 40 ist in Fig. 1 dargestellt. Die kraftneutrale Zone 31 wird durch eine Zugzone 33 und eine Druckzone 32 gebildet. Die Druckkräfte werden durch den Beton 12 und weitere Teile des Bauelementes 1 wie z.B. die in Fig. 21 , 22 dargestellten Verlängerungen 8 übernommen, während zur Aufnahme der Schubkräfte 16,16' ein ZD-Bauelement 21 mit mindestens einem Zugelement 2 dient.

Das SB-Kräftemodell 41 ist in Fig. 2 dargestellt. Die kraftneutrale Zone 31 wird durch eine M-Q-Zone 37 ermöglicht, welche die Biegemomente 34 und die Schubkräfte 36 übertragen kann. Die Biegemomente 34 und die Schubkräfte 36 werden durch ein SB-Bauelement 22 mit mindestens einem biegesteifen Element 6 übernommen.

Zwei beliebige Kräftemodelle und kraftneutrale Zonen können durch die Verbindung über ein HS-Kräftemodell 42 in der Art kombiniert werden, dass eine Horizontalschubzone 35 entsteht, welche die Horizontalschubkräfte 18 aufnimmt ( Fig. 3 ) . Dieselbe Kombination kann mit einem SB-Kräftemodell 41 und dem HS-Kräftemodell 42 gemacht werden, diese ist hier aber nicht zeichnerisch dargestellt.

In der Zeichnung zeigt:
- Fig. 1: ZD-Kräftemodell
- Fig. 2: SB-Kräftemodell
- Fig. 3: Kombination von einem ZD-Kräftemodell mit einem HS-Kräftemodell
- Fig. 4: ZD-Bauelement mit runden Endstücken
- Fig. 5: ZD-Bauelement mit viereckigen Endstücken
- Fig. 6: in der Betonkonstruktion eingebautes ZD-Bauelement
- Fig. 7: verschiedene Formen der Halterungen am Bauelement
- Fig. 8: ZD-Bauelement mit Hohlraum bildender Zugstange
- Fig. 9: ZD-Bauelement mit Hohlraum bildender Zugstange verstärkt
- Fig. 10: in der Betonkonstruktion eingebautes ZD-Bauelement mit Hohlraum bildender Zugstange verstärkt
- Fig. 11: Hohlraum bildende Zugstangen verschiedener Bauart von ZD-Bauelementen
- Fig. 12: Verbindung von mehreren ZD-Bauelementen
- Fig. 13: ZD-Bauelement mit winklig angeordneter Zugstange und Verankerung
- Fig. 14: kreuzweise und winklig angeordnete Zugstange und Verankerung von ZD-Bauelementen
- Fig. 15: eine Vielzahl kreuzweise und winklig angeordnete Zugstangen und Verankerungen von ZD-Bauelementen
- Fig. 16: U-förmiges SB-Bauelement mit Verankerungen
- Fig. 17: verschiedene Formen von SB-Bauelementen
- Fig. 18: Anordnung eines HS-Bauelementes in der Decke
- Fig. 19: verschiedene Ausführungsformen verschiedener HS-Bauelemente
- Fig. 20: geprüfte, einfache Ausführungsform mit definierter kraftneutraler Zone
- Fig. 21: geprüfte, geschlossene Ausführungsform mit definierter kraftneutraler Zone
- Fig. 22: geprüfte, offene Ausführungsform mit definierter kraftneutraler Zone

Die Figuren stellen mögliche Ausführungsbeispiele dar, welche in der nachfolgenden Beschreibung erläutert werden.

Die Erfindung gewährleistet im Bereich der genannten Hohlräume in Querrichtung das notwendige Schubtragverhalten durch Schaffung eines klaren Kräfteflusses. So wird die entstehende Zugkomponente herrührend von den Schubkräften (z. B. Fachwerk-Modell) durch die nachfolgend beschriebenen Systeme und Vorrichtungen aufgenommen. Es wird lokal durch die Systeme ein armierter Bereich für die Kraftübertragung geschaffen. Dies geschieht je nach Kräftemodell durch Mittel wie z.B. Armierungsbügel, Rahmensysteme, Ringe, Dübel und dergleichen die nachfolgend beschrieben sind. Es resultiert ein erhöhter Schubwiderstand der Betonkonstruktion. Sie ermöglicht die notwendige Anordnung und Führung der Medienleitungen und die Aufhängung der entstehenden Zugkräfte dergestalt, dass die notwendigen Kräfteflüsse und Betondruckdiagonalen sich ausbilden können. Dies geschieht durch an die oben genannten Systeme und Vorrichtungen angeordneten Schlaufen, Bänder, Eisen etc. Ebenso ist es möglich, die Medienleitungen an Ort zu lassen und die neuen Bauelemente 1 so anzuordnen, dass sich die notwendigen Druckdiagonalen trotz der Medienleitungen frei ausbilden können.

Eine der Erfindung zugrunde liegende Ausführung des Bauelementes 1, das ZD-Bauelement 21 ist in den Fig. 4 und 5 abgebildet. Wesentlichster Teil des ZD-Bauelementes 21 ist die Zugstange 2. Diese wirkt als Zugbandelement in beiden Richtungen. Die Zugstange 2 kann gerade oder in jeder denkbaren Ausführung z. B. als gebogener Stab oder Rahmen ausgebildet sein. Um das ZD-Bauelement 21 im Beton 12 sicher zu verankern, kann es mindestens am einen Ende mit einer Verankerung 3 ausgestattet werden. Diese Verankerung 3 können aus runden oder eckigen Aufstauchungen, aus konventionellen Endverankerungen wie angeschweißten Quereisen oder Abbiegungen bestehen. Sie dienen immer der Verankerung der Zugstange 2 im Beton 12 nach dem Eingießen.

Fig. 6 zeigt ein eingebautes ZD-Bauelement 21. Die Druckdiagonalen 30 wirken auf die mit den Verankerungen 3, 3' verbundene Zugstange 2, so dass die Einbauten 20 in einer kraftneutralen Zone 31 untergebracht werden können. Das ZD-Bauelement 21 übernimmt die Übertragung der Kräfte, so dass auch beim Einbau vieler und/oder großer Einbauten 20 wie z. B. Medienleitungen die Betonkonstruktion 10 mit einer bereits ausgelegten und vorhandenen konventionellen Armierung 11 statisch wenig oder gar nicht geschwächt wird.

Um die Einbauten 20 auch während des Eingießens des Betons 12 in der kraftneutralen Zone 31, also in dem dafür vorgesehenen Hohlraum für die Führung der Einbauten 20 zu halten, wird mit der Zugstange 2 oder den Verankerungen 3, 3' eine Halterung 4 fest oder lösbar verbunden. Diese besteht z. B. aus Stäben, Bändern oder Schlaufen mit welchen der mögliche Hohlraum für die Führung der Medienleitungen gesteuert und definiert wird. In Fig. 7 ist dargestellt, welche Ausführungsformen möglich sind. Ferner ist auch daran gedacht diese Halterungen 4 als Drähte oder Bänder auszubilden, welche mindestens mit einem Ende an der Zugstange 2 oder den Verankerungen 3, 3' lösbar festgemacht sind. Auf diese Weise kann ein ZD-Bauelement 21, oder ein SB-Bauelement 22 und auch ein HS-Bauelement 23 noch im letzten Moment vor dem Eingießen des Betons 12 noch eingesetzt und die Einbauten 20 mit der am einen Ende losen Halterung 4 umfasst und so mit dem entsprechenden Bauelement 21,22 oder 23 verbunden werden. Es geht bei dieser Handlung ja darum, die Einbauten 20 auch während des Eingießens im dafür vorgesehenen Hohlraum, der kraftneutralen Zone 30 zu halten.

Andere Ausführungsformen sind in den Fig. 8 bis Fig. 11 dargestellt. Bei solchen Ausführungsformen bildet das Zugelement 2 gleichzeitig auch die Halterung 4 für die Einbauten 20. In diesen Figuren dargestellte Elemente eignen sich zum geplanten Einbau, so dass den Handwerkern vorgegeben wird, wo sie Ihre Medienleitungen verlegen dürfen und sollen. Wird ein Bauelement 21, 22 oder 23 im frühen Zeitpunkt d. h. z. B. schon in der Planung durch den Sanitärinstallateur, den Lüftungstechniker oder den Elektriker vorgesehen, kann dieser seine Leitungen in die Halterungen 4 der bereits vor Ort vorhandenen Bauelemente 21, 22 oder 23 einführen. Die Erfindung bietet so den Bauleuten eine Möglichkeit die statische Sicherheit für das Verlegen von Einbauten 20 zum frühen Zeitpunkt vorzusehen.

Um die Position mehrerer Bauelemente 21,22 und/oder 23 in Längsrichtung der kraftneutralen Zone 31 festzulegen, können mehrere Bauelemente 21,22 und/oder 23 durch Verbindungen 5 ( Fig. 12 ) miteinander verbunden werden. Dies ist dann notwendig, wenn die Gefahr besteht, dass durch das Eingießen des Beton 12 die Bauelemente 21, 22 und/oder 23 verschoben werden könnten und dadurch nicht genau an dem Ort wirken würden, an dem der Bauingenieur die Verstärkung wünscht.

Die Verankerung 3 muss nicht, wie oben beschrieben, eine Aufstauchung oder ein angeschweißtes Teil sein. Wie in Fig. 13 dargestellt kann die Zugstange 2 und die Verankerung 3 auch aus einem abgebogenen Winkel bestehen. Zugstange 2 und Verankerung 3 übernehmen dann die Schubkräfte 16 in den Druckdiagonalen 30 wechselseitig. Zugstange 2 und Verankerung 3 können beide die Zugkräfte die durch die Schubkräfte 16 entstehen übernehmen. Sie sind in der Regel in einem Winkel von 90° angeordnet. Wie in Fig. 13 - 15 dargestellt kann auch mit dieser Anordnung für die Einbauten 20 und speziell für Medienleitungen mit großem Durchmesser eine kraftneutrale Zone 31 geschaffen werden.

Gerade im modernen Bau der den Anforderungen der Gebäude Organisation (Facility-Management) genügen muss werden oft sehr viele einbauten 20, vor allem auch Medienleitungen mit großen Durchmessern eingebaut. Sollte dies nicht schon zum Zeitpunkt der statischen Auslegung der Betonkonstruktion bekannt gewesen sein, kann es zu großen Problemen führen. Es ist deshalb denkbar, dass eine Vielzahl von kreuzweise angeordneten Kombinationen von winklig abgebogenen Elementen aus Zugstangen 2 und Verankerungen 3 eingesetzt werden. Auf diese Weise wird wie in Fig. 15 gezeigt eine Vielzahl kraftneutraler Zonen 31 für die Unterbringung von Einbauten 20 geschaffen, wobei die Betonkonstruktion 10 möglichst nicht geschwächt wird.

In gewissen Fällen kann es sich lohnen oder ist es erforderlich, speziell geformte SB-Bauelemente 22 einzusetzen. Fig. 16 zeigt solche biegesteife Elemente 6, welche den Vorteil haben, dass sie eine noch größere genau vorgegebene kraftneutrale Zone 31 für Einbauten 20 schaffen. Die Einbauten 20 lassen sich mit solchen biegesteifen Elementen 6 zielsicher bündeln. Ein biegesteifes Element 6 besteht z.B. aus einem Rahmen 7, welcher die Schubkräfte 16 in Form von Biegemomenten und Querkräften übernimmt und dadurch ein SB-Bauelement 22 gemäß Fig. 2 darstellt. In Fig. 17 sind ein paar Variationen solcher SB-Bauelemente 22 in Form von Rahmen 7 dargestellt. Auch solche Rahmen 7 können mittels Verbindungen 5 miteinander verbunden werden.

Grundsätzlich sollen Varianten vorgestellt werden, die dem Baustatiker ermöglichen, auch im letzten Moment vor dem Eingießen des Betons 12 noch Vorkehrungen zu treffen, dass die Betonkonstruktion 10 keine Schwachstellen aufweist und den Anforderungen entspricht. Es sei nicht das Ziel, dass man die konventionelle Armierung weniger stabil auslege. Das Ziel ist es vielmehr durch ungeplante Einbauten verursachte Schwächungen reduzieren oder sogar eliminieren zu können.

Um die oben und in den Fig. 1 bis 19 grundsätzlich erklärten Tatsachen in der praktischen Anwendung zu beobachten wurden Bauelemente 1 in der Form wie sie in Fig. 20 bis Fig. 22 gezeigt werden praktischen Tests unterzogen. Es zeigt sich, dass das ZD-Kräftemodell mit den in den Fig. 20 - 22 gezeigten Formen die besten Ergebnisse erzielen. Im technischen Sinne sind diese Formen lediglich Weiterentwicklungen der in Figuren 4, 5 , 8 und 9 dargestellten ZD-Bauelementen 21. Das Kräftemodell 40 ist in Fig. 1 dargestellt. Die kraftneutrale Zone 31 wird durch eine Zugzone 33 und eine Druckzone 32 ( Fig. 1 ) gebildet. Die Druckkräfte werden durch den Beton 12 und die Verankerungen übernommen, während zur Aufnahme der Zugkräfte der Zugzone 33, 33' ein ZD-Bauelement 21' - 21‴ ( Fig. 20 - 22 ) mit mindestens einem Zugelement 2, 2' dient.

Die in Fig. 20 - 22 dargestellten ZD-Bauelemente 21' - 21 ‴ gewährleisten im Bereich der Einbauten 20 das notwendige Schubtragverhalten durch Schaffung eines klaren Kräfteflusses mit der kraftneutralen Zone 31. So wird die entstehende Zugkomponente herrührend von den Schubkräften (z. B. Fachwerk-Modell) durch die ZD-Bauelemente 21' - 21‴ aufgenommen und lokal verstärkter Bereich für die Kraftübertragung geschaffen. Dies geschieht durch Mittel wie Armierungsbügel und dergleichen. Es resultiert ein klar quantifizierbarer, erhöhter Schubwiderstand der Betonkonstruktion. Sie ermöglicht die notwendige Anordnung und Führung der Einbauten 20 (Medienleitungen) und die Anbindung der entstehenden Zugkräfte dergestalt, dass die notwendigen Kräfteflüsse und Betondruckdiagonalen sich ausbilden können. Es ist möglich, die Medienleitungen an Ort zu lassen und die ZD-Bauelemente 21 wie sie in Fig. 20 - 22 dargestellt sind so anzuordnen, dass sich die notwendigen Kräfteflüsse trotz der Einbauten 20 (Medienleitungen) frei ausbilden können. Damit werden durch Einbauten 20 verursachte lokale Schwächungen der Betonkonstruktion 11 lokal kompensiert und in der gesamten Betonkonstruktion 11 integriert.

Wesentlichster Teil der ZD-Bauelemente 21' - 21‴ ist die Zugstange 2, 2'. Diese wirkt als Zugbandelement in beiden Richtungen. Um die ZD-Bauelemente 21' - 21‴ im Beton sicher zu verankern, wird es an den Enden mit Verankerungen 3 ausgestattet Die Verankerungen 3 bestehen z. B. aus angeschweißten Quereisen, geschraubten Ansätzen, Aufstauchungen oder Abbiegungen. Sie dienen der Verankerung der Zugstange 2, 2' im Beton nach dem Eingießen. Dazu können die in den Fig. 21 und Fig. 22 dargestellten Verlängerungen 8 zusätzliche Funktionen übernehmen, wie z. B. das Verhindern von Rissen und die Vermeidung von größeren Deformationen etc. in enger Nachbarschaft der Bauelemente 21' - 21‴. Sie dienen auch einer "sanften" Übergabe der Kräfte von den ZD-Bauelementen 21' - 21‴ an den Beton.

Die ZD-Bauelemente 21' - 21‴ übernehmen die Übertragung der Kräfte lokal und können an beliebigen Stellen, auch mehrfach eingesetzt werden. Beim Einbau vieler und großer Einbauten 20 wird die Betonkonstruktion 10 mit einer bereits ausgelegten und vorhandenen konventionellen Armierung 11 statisch wenig oder gar nicht geschwächt. Die durch Einbauten 20 verursachten lokalen Schwächungen werden durch den Einsatz von erfindungsgemäßen ZD-Bauelementen 21'-21‴ kompensiert.

Grundsätzlich sollen auch die in den Fig 20 - 22 vorgestellten Varianten der ZD-Bauelemente 21' - 21‴ dem Baustatiker ermöglichen, noch im letzten Moment z. B. anlässlich einer letzten durch den Statiker vorgenommenen Kontrolle vor dem Eingiessen des Betons Vorkehrungen zu treffen, so dass die ganze Betonkonstruktion 10 keine Schwachstellen aufweist und den Anforderungen entspricht. Es ist nicht das Ziel und die Aufgabe der Erfindung, dass man die konventionelle Armierung weniger stabil auslegen muss! Das Ziel ist es vielmehr Schwächungen die von Einbauten 1 herrühren durch entsprechende Maßnahmen zu korrigieren. Dass dies mit den in Fig. 20 - 22 dargestellten ZD-Bauelementen 21' - 21‴ erreicht wird haben intensive Tests bewiesen.

## Patentansprüche

1. Verwendung einer
Vorrichtung zur Verstärkung von Betonbauten, die mittels eingesetzter Bauelemente geschwächte Zonen überbrückt, welche durch Einbauten (20) entstehen, und die Kräfte überträgt, wobei zusätzlich zur konventionellen, ursprünglich durch den Baustatiker berechneten Auslegung der Armierung (11) und vor dem Eingiessen des Betons die Einbauten (20) mit mindestens einem Bauelement (1) umgeben werden,
das Bauelement (1) mindestens eine Verankerung (3) und mindestens ein Zugelement (2) in Form einer geraden Zugstange, eines gebogenen Stabs oder eines Rahmens beinhaltet, welches an beiden Enden mit einer Verankerung (3) verbunden ist,
wobei durch das Bauelement (1) ein Kräftemodell gebildet ist, welches das lokale Schubtragverhalten der Statik im Bereich der Einbauten (20) verstärkt, und damit die durch die Einbauten (20) geschwächte Betonkonstruktion durch Übertragung der Kräfte verbessert,
und die durch die Einbauten (20) verursachten statischen Schwächungen der Betonkonstruktion reduziert oder beseitigt, indem Schub-, Druck-, Quer-, Zugkräfte und/oder Biegemomente durch das Zugelement (2) übernommen werden,
wobei durch das Kräftemodell für die Einbauten (20) kraftneutrale Zonen (31) gebildet sind,
das Bauelement (1) diese kraftneutralen Zonen (31) in einer Ebene auf zwei einander gegenüberliegenden Seiten zumindest teilweise, sowie auf einer die beiden Seiten verbindenden dritten Seite vollständig umgibt,
und die Einbauten (20) in den kraftneutralen Zonen (31) untergebracht und darin gehalten werden,
wobei durch Einsetzen des Bauelements (1) die Schwächungen überbrückt werden, die durch die Einbauten (20) verursacht werden, die bei der statischen Auslegung der konventionellen Armierung der Betonbauten nicht berücksichtigt wurden.

2. Verwendung einer Vorrichtung nach Anspruch 1,
**dadurch gekennzeichnet, dass**
das Bauelement (1) aus einem ZD-Bauelement (21) besteht,
durch welches mindestens ein ZD-Kräftemodell (40) gebildet ist,
das aus mindestens einer Druckzone (32)
und mindestens einer Zugzone (33) besteht.

3. Verwendung einer Vorrichtung nach Anspruch 1,
**dadurch gekennzeichnet, dass**
das Bauelement (1) aus einem HS-Bauelement (23) besteht,
durch welches mindestens ein HS-Kräftemodell (42) gebildet ist, welches aus mindestens einer Horizontalschubzone (35) besteht.

4. Verwendung einer Vorrichtung nach Anspruch 2 und 3,
**dadurch gekennzeichnet, dass**
durch das Bauelement (1) mindestens ein Kräftemodell gebildet ist, das aus mindestens einem ZD-Kräftemodell (40)
und mindestens einem HS-Kräftemodell (42) besteht.

5. Verwendung einer Vorrichtung gemäss einem der Ansprüche 1 bis 4,
**dadurch gekennzeichnet, dass**
die Verankerung (3) aus konventionellen Endverankerungen besteht wie angeschweissten Quereisen oder geschraubten Ansätzen oder runden oder eckigen Aufstauchungen oder Abbiegungen.

6. Verwendung einer Vorrichtung gemäss einem der Ansprüche 1 bis 5,
**dadurch gekennzeichnet, dass**
mindestens zwei Bauelemente (1)
durch mindestens eine Verbindung (5, 5') miteinander verbunden sind.

7. Verwendung einer Vorrichtung gemäss Anspruch 6,
**dadurch gekennzeichnet, dass**
die Verbindung zwischen mindestens zwei Bauelementen (1) entlang der kraftneutralen Zone (31) angeordnet ist.

8. Verwendung einer Vorrichtung gemäss Anspruch 6,
**dadurch gekennzeichnet, dass**
Verbindungen (5, 5') zwischen mindestens zwei Bauelementen (1) quer zur kraftneutralen Zone (31) angeordnet sind.

9. Verwendung einer Vorrichtung gemäss Anspruch 6,
**dadurch gekennzeichnet, dass**
Verbindungen (5, 5') zwischen mindestens zwei Bauelementen (1) entlang der kraftneutralen Zone (31)
und quer zur kraftneutralen Zone (31) angeordnet sind.

## Claims

1. Use of a
device for reinforcing concrete structures, which bridges weakened zones caused by embedded elements (20) by means of inserted structural elements and which transmits the forces, wherein in addition to the conventional design of the reinforcement (11) originally calculated by the structural engineer and before the concrete is cast, the embedded elements (20) are surrounded by at least one structural element (1),
the structural element (1) comprises at least one anchoring (3) and at least one tension element (2) in the form of a straight tension rod, a curved rod or a frame, which is connected to an anchoring (3) at both ends,
wherein a force model is formed by the structural element (1), which strengthens the local shear behavior of the statics in the area of the embedded elements (20), and thus improves the concrete structure weakened by the embedded elements (20) by transferring the forces,
and reduces or eliminates the static weaknesses of the concrete structure caused by the embedded elements (20), the tensile element (2) taking over shear, compressive, transverse, tensile forces and/or bending moments,
wherein force-neutral zones (31) are formed by the force model for the embedded elements (20),
the structural element (1) surrounds these force-neutral zones (31) in a plane on two opposite sides at least partially and completely on a third side connecting the two sides, and the embedded elements (20) are accomodated and held in the force-neutral zones (31),
wherein by inserting the structural element (1), the weaknesses are bridged, which are caused by the embedded elements (20), which were not taken into account in the static design of the conventional reinforcement of the concrete structures.

2. Use of a device according to claim 1,
**characterised in that**
the structural element (1) consists of a ZD structural element (21), which forms at least one ZD force model (40) onsisting of at least one pressure zone (32) and at least one tension zone (33).

3. Use of a device according to claim 1,
**characterised in that**
the structural element (1) consists of an HS structural element (23), which forms at least one HS force model (42) consisting of at least one horizontal shear zone (35).

4. Use of a device according to claim 2 and 3,
**characterised in that**
at least one force model is formed by the structural element (1) consisting of at least one ZD force model (40) and of at least one HS force model (42).

5. Use of a device according to any one of claims 1 to 4,
**characterised in that**
the anchoring (3) consists of conventional end anchors such as welded crossbars or screwed lugs or round or angular bumps or bends.

6. Use of a device according to one of claims 1 to 5,
**characterised in that**
at least two structural elements (1) are connected to one another by at least one connection (5, 5').

7. Use of a device according to claim 6,
**characterised in that**
the connection between at least two components (1) is arranged along the force-neutral zone (31).

8. Use of a device according to claim 6,
**characterised in that**
connections (5, 5') between at least two components (1) are arranged transversely to the force-neutral zone (31).

9. Use of a device according to claim 6,
**characterised in that**
connections (5, 5') between at least two components (1) are arranged along the force neutral zone (31) and transversely to the force-neutral zone (31).

## Revendications

1. Utilisation d'un
dispositif de renforcement de constructions en béton qui, au moyen d'éléments structuraux insérés, enjambe les zones affaiblies causées par des éléments encastrés (20) et qui transmet les forces, dans lequel
en plus du dimensionnement de l'armature conventionnelle (11) initialement calculé par l'ingénieur structure et avant que le béton ne soit coulé, les éléments encastrés (20) sont entourés par au moins un élément structurel (1),
l'élément structurel (1) comprend au moins un ancrage (3) et au moins un élément de tension (2) sous la forme d'une tige de tension droite, d'une tige courbe ou d'un cadre, dont les deux extrémités sont reliées à un ancrage (3),
l'élément structurel (1) crée un modèle de forces qui renforce le comportement local de la statique sous cisaillement dans la région des éléments encastrés (20), améliorant ainsi la construction en béton affaiblie par les éléments encastrés (20) par transfert des forces,
les faiblesses statiques de la construction en béton provoquées par les éléments encastrés (20) sont réduites ou éliminées par l'élément de traction (2) absorbant les efforts de cisaillement, de compression, transversaux, de traction et/ou les moments de flexion, des zones neutres en forces (31) sont formées par le modèle de force pour les éléments encastrés (20),
l'élément structurel (1) entoure ces zones neutres de forces (31) dans un plan au moins partiellement sur deux côtés opposés et complètement sur un troisième côté reliant les deux côtés et les éléments encastrés (20) sont logés et maintenus dans les zones neutres de forces (31),
dans laquelle en insérant l'élément structurel (1), sont enjambées les faiblesses provoquées par les éléments encastrés (20) qui n'ont pas été pris en compte dans le dimensionnement statique de l'armature conventionnelle des constructions en béton.

2. Utilisation d'un dispositif selon la revendication 1,
**caractérisée en ce que**
l'élément structurel (1) est constitué d'un élément structurel ZD (21) qui forme au moins un modèle de forces ZD (40) constitué d'au moins une zone de compression (32) et d'au moins une zone de tension (33).

3. Utilisation d'un dispositif selon la revendication 1,
**caractérisée en ce que**
l'élément structurel (1) est constitué d'un élément structurel HS (23), qui forme au moins un modèle de forces HS (42) constitué d'au moins une zone de cisaillement horizontale (35).

4. Utilisation d'un dispositif selon les revendications 2 et 3,
**caractérisée en ce que**
l'élément structurel forme au moins un modèle de forces constitué d'au moins un modèle de forces ZD (40) et d'au moins un modèle de forces HS (42).

5. Utilisation d'un dispositif selon l'une quelconque des revendications 1 à 4,
**caractérisée en ce que**
l'ancrage (3) est constitué d'ancres terminales conventionnelles telles que des traverses soudées ou des pattes vissées ou des saillies rondes ou anguleuses ou des courbures.

6. Utilisation d'un dispositif selon l'une des revendications 1 à 5,
**caractérisée en ce que**
au moins deux éléments structurels (1) sont reliés entre eux par au moins une liaison (5, 5').

7. Utilisation d'un dispositif selon la revendication 6,
**caractérisée en ce que**
la liaison entre au moins deux éléments structurels (1) est disposée le long de la zone neutre de forces (31).

8. Utilisation d'un dispositif selon la revendication 6,
**caractérisée en ce que**
des liaisons (5, 5') entre au moins deux éléments structurels (1) sont disposées transversalement à la zone neutre de forces (31).

9. Utilisation d'un dispositif selon la revendication 6,
**caractérisée en ce que**
des liaisons (5, 5') entre au moins deux éléments structurels (1) sont agencées le long de la zone neutre de forces (31) et transversalement à la zone neutre de forces (31).
